# EUROPÄISCHE PATENTSCHRIFT

(11) **EP 2 643 226 B1**
(45) Veröffentlichungstag und Bekanntmachung des Hinweises auf die Patenterteilung: **22.02.2017**
(21) Anmeldenummer: 11819093.3
(22) Anmeldetag: 24.11.2011
(51) Int. Cl.: B65D 1/04, B65D 81/32

(54) **BEHÄLTERANORDNUNG**
CONTAINER ARRANGEMENT
DISPOSITIF DE RÉCIPIENT

(30) Priorität: 24.11.2010 DE 102010052225
(43) Veröffentlichungstag der Anmeldung: 02.10.2013
(73) Patentinhaber: Corbeil, Jean Paul, 81247 München (DE)
(72) Erfinder: Corbeil, Jean Paul, 81247 München (DE)
(74) Vertreter: Karakatsanis, Georgios
(86) Internationale Anmeldenummer: PCT/EP2011/070962
(87) Internationale Veröffentlichungsnummer: WO 2012/069598

(56) Entgegenhaltungen:
- EP-A2- 0 145 425
- AU-B2- 475 148
- DE-U1- 20 107 736
- US-A- 975 939
- US-A1- 2004 159 625

## Beschreibung

Die vorliegende Erfindung betrifft eine Behälteranordnung.

Aus der EP 97954995.3 geht ein sogenannter Doppelbehälter hervor, der zwei Behälterkammern umfasst, deren Inhalte durch ein- und dieselbe Öffnung abgebbar sind. Dabei können die beiden Behälterkammern voneinander trennbar miteinander verbindbar sein, wobei sie im miteinander verbundenen Zustand eine einheitliche Flasche bilden. Beide Behälterkammern besitzen einen gemeinsamen Verschluss, der an einer Seite des Doppelbehälters angeordnet ist.

Aus der DE 201 07 736 111 ist eine Getränkedose bekannt, die neben einem Flüssigkeitsraum einen weiteren Hohlraum aufweist. In dem Flüssigkeitshohlraum kann ein Getränk, wie z.B. Bier oder Limonade enthalten sein, während in dem weiteren Hohlraum Gegenstände, wie z.B. Nahrungsmittel, angeordnet sein können. Dabei kann der Hohlraum die Getränkedose vollständig oder nicht vollständig durchdringen.

Die AU 475 148 B2 beschreibt eine Behälteranordnung, bei der im Inneren eines ersten Behälterteiles ein weiteres Behälterteil angeordnet ist.

Gemäß der US 2004/159625 A1 ist eine Behälteranordnung durch eine in Querrichtung verlaufende mittlere Trennwand in ein oberes Behälterteil und ein unteres Behälterteil unterteilt, wobei die Entnahmeöffnungen der beiden Behälterteile in entgegengesetzte Richtungen weisen.

In der US 975 939 A ist eine Behälteranordnung erläutert, die ein zylinderförmiges erstes Behälterteil umfasst, an dessen Außenwand ein zweites Behälterteil angeordnet ist. In das zweite Behälterteil ragt unter einem spitzen Winkel zur Längsachse des ersten Behälterteiles ein drittes Behälterteil hinein.

Bei der EP 145 425 A2 sind zwei Behälterteile äußerlich derart miteinander verbindbar, dass sie insgesamt eine quaderförmige, rechteckige Behälteranordnung bilden. Auf diese Weise wird eine hohe Verpackungsdichte erreicht. Jedes Behälterteil weist eine halsförmige Entnahmeöffnung auf, die beim Aneinanderlegen der beiden Behälterteile in eine entsprechende, an die Form der Entnahmeöffnung angepasste Aussparung einschiebbar ist, die sich in dem jeweils anderen Behälterteil befindet. Im verbundenen Zustand weisen die halsförmigen Entnahmeöffnungen der beiden Behälterteile in verschiedene Richtungen.

Die Aufgabe der vorliegenden Erfindung besteht darin, eine Behälteranordnung zu schaffen, die extrem einfach handhabbar ist, eine Einheit für zwei unterschiedlich aufeinander abgestimmte Produktkomponenten bilden kann und die Aufbewahrung und Abgabe der Produktkomponenten wesentlich vereinfacht. Dabei sollen zwei lösbar miteinander verbindbare Behälterteile dann, wenn sie aneinander befestigt sind, eine platzsparende Einheit bilden.

Diese Aufgabe wird durch eine Behälteranordnung gelöst, die ein erstes, eine Entnahmeöffnung aufweisendes Behälterteil und ein zweites, eine Entnahmeöffnung aufweisendes Behälterteil umfasst. Das erste Behälterteil und das zweite Behälterteil sind dabei derart miteinander verbindbar, dass die Entnahmeöffnung des ersten Behälterteiles in eine erste Richtung und die Entnahmeöffnung des zweiten Behälterteiles in eine zweite Richtung weisen.

Das erste Behälterteil weist eine Aussparung auf, die ausgehend von der der ersten Entnahmeöffnung gegenüberliegenden Bodenwand in das Innere des ersten Behälterteiles hinein verläuft. Das zweite Behälterteil ist in der Aussparung anordenbar. Die Aussparung greift mit einem Teilumfang in einen seitlichen Ausschnitt der Wandung des ersten Behälterteiles dicht ein, sodass ein Teilbereich des zweiten Behälterteiles von außen her sichtbar ist.

Auf diese Weise kann gemäß einem Vorteil der Erfindung ein Benutzer z.B. eine Beschriftung des zweiten Behälterteiles von außen erkennen. Wenn die Wandung des zweiten Behälterteiles und die Wandung des ersten Behälterteiles zumindest im Bereich des genannten Ausschnittes aus einem durchsichtigen Material bestehen, kann ein Benutzer vorteilhafterweise den Füllstand des zweiten Behälterteiles von außen her erkennen.

Vorteilhaferweise sind das eine Behälterteil von einer Seite und das andere Behälterteil von der anderen, gegenüberliegenden Seite her zugänglich. Dadurch wird erreicht, dass dann, wenn die Behälteranordnung in einem aufrecht stehenden Zustand angeordnet bzw. abgestellt wird, die Öffnung des einen Behälterteiles nach oben und die Öffnung des anderen Behälterteiles nach unten weisen. Dies ist besonders wichtig und vorteilhaft, wenn in dem einen Behälterteil, dessen Öffnung nach oben weist, ein dünnflüssigeres Medium und in dem anderen Behälterteil, dessen Öffnung nach unten weist, ein dickflüssigeres Medium enthalten sind. Das dickflüssigere Medium fließt somit automatisch immer in den Bereich, der nach unten weisenden Behälteröffnung, sodass es stets zur Entnahme zur Verfügung steht. Besonders vorteilhaft im Hinblick auf die Standfestigkeit sowie das Fließverhalten der Medien ist es dabei, wenn die erste Richtung und die zweite Richtung um 180° gegeneinander versetzt sind.

Bei einer bevorzugten Ausgestaltung der Erfindung ist die Entnahmeöffnung des einen Behälterteiles der vorliegenden Behälteranordnung durch ein erstes Deckelteil verschließbar. Entsprechend ist die Entnahmeöffnung des zweiten Behälterteiles durch ein zweites Deckelteil verschließbar sei.

Bei einer anderen Ausgestaltung der erfindungsgemäßen Behälteranordnung ist in der Bodenwand des ersten Behälterteiles eine Öffnung angeordnet, wobei der die Entnahmeöffnung des in dem ersten Behälterteil angeordneten zweiten Behälterteiles umgebende Wandbereich durch die Öffnung der Bodenwand verläuft. Dabei kann eine Abdichtung des Innenraumes des ersten Behälterteiles besonders einfach dadurch erfolgen, dass der den genannten Wandbereich umgebende Randbereich des zweiten Behälterteiles auf der Bodenwand des ersten Behälterteiles aufliegt. Dabei können der genannte Randbereich und die genannte Bodenwand durch Verschweißen oder Verkleben dicht miteinander verbunden sein.

Alternativ kann eine effektive und einfache dichte Verbindung im Bereich der Öffnung der Bodenwand des ersten Behälterteiles auch dadurch erfolgen, dass an den Rand der Öffnung der Bodenwand des ersten Behälterteiles ein den die Entnahmeöffnung des zweiten Behälterteiles umgebenden Wandbereich aufnehmendes Flanschteil angesetzt ist, Dabei können das Flanschteil und der Wandbereich vorzugsweise durch Verschweißen oder Verkleben dicht miteinander verbunden sein.

Eine hervorragende Standfestigkeit der vorliegenden Behälteranordnung auf einer ebenen Unterlage wird erreicht, wenn das die erste Entnahmeöffnung verschließende erste Deckelteil eine ebene Fläche besitzt, die auf der Unterlage derart anordenbar ist, dass die Behälteranordnung aufrecht steht. Entsprechend kann das die zweite Entnahmeöffnung verschließende zweite Deckelteil ebenfalls eine solche ebene Fläche besitzen. Die Behälteranordnung kann dann wahlweise mit der ersten Entnahmeöffnung oder mit der zweiten Einnahmeöffnung nach unten weisend auf der Unterlage abgestellt werden.

Ein weiterer Vorteil der erfindungsgemäßen Behälteranordnung kann dadurch erreicht werden, dass die beiden Behälterteile aus unterschiedlich harten Materialien, vorzugsweise Kunststoffmaterialien, bestehen, sodass das ein relativ dickflüssiges Medium enthaltende Behälterteil zur Entnahme leicht zusammendrückbar ist. Wenn, das andere Behälterteil, dessen Öffnung nach oben weist, aus einem relativ hartem Material besteht, ist es besonders gut geeignet, für das aus einem vergleichsweise weichen Material bestehende Behälterteil als Träger zu dienen.

Vorteilhafterweise eignet sich die erfindungsgemäße Behälteranordnung zur Aufbewahrung der verschiedensten Materialen, besonders bevorzugt für Kosmetika. Beispielsweise kann in dem einen Behälterteil, dessen Öffnung nach oben weist, ein Shampoo enthalten, sein, während, in dem anderen Behälterteil, dessen Öffnung nach unten weist, eine vergleichsweise zähflüssige Spülung angeordnet ist. Neben viskosen Stoffen, können in den Behälterteilen jedoch auch feste, rieselfähige Stoffe, z. B. pulverförmige oder granulatförmige Materialien, angeordnet sein. Beispielsweise können die Behälterteile Zucker und Salz oder Düngemittel, getrennt für das Düngen im Sommer oder im Winter, enthalten.

Vorzugsweise weist die vorliegende, mit den Deckelteilen versehene Behälteranordnung die Form eines Zylinders auf. Es sind jedoch auch Ausführungsformen denkbar, bei denen das zweite Behälterteil in einer Aussparung angeordnet ist, die sich nicht in der Bodenwand, sondern in der Wandung des ersten Behälterteiles befindet. Dabei ist das zweite Behälterteil mit der Hilfe einer Verriegelungseinrichtung lösbar in der Aussparung befestigbar. Das zweite Behälterteil kann vollständig in der Aussparung enthalten sein, sodass es die Außenkonturen des ersten Behälterteiles ergänzt, oder auch über die Außenkonturen des ersten Behälterteiles vorstehen. Es ist auch denkbar, dass das zweite Behälterteil kleiner ist als die Aussparung.

Im Folgenden werden die Erfindung und deren Ausgestaltungen im Zusammenhang mit den Figuren näher erläutert. Es zeigen;
Figur 1 in schematischer, perspektivischer Darstellung eine Behälteranordnung, wobei die beiden Behälterteile miteinander verbunden sind und das nach unten weisende Behälterteil durch unterbrochene Linien dargestellt ist;
Figur 2 die Behälteranordnung gemäß Figur 1 im Schnitt;
Figuren 3 und 4 verschiedene Darstellungen der Behälteranordnung der Figur 2, wobei ein äußeres Behälterteil eine innere Aussparung zur Aufnahme eines inneren Behälterteiles aufweist,
Figur 5 eine Ausführungsform der erfindungsgemäßen Behälteranordnung im Schnitt;
Figuren 6 und 7 verschiedene Darstellungen der erfindungsgemäßen Behälteranordnung der Figur 5, wobei das äußere Behälterteil eine Aussparung zur Aufnahme eines inneren Behälterteiles derart aufweist dass ein Teilbereich des inneren Behälterteiles von außen her durch einen Ausschnitt der Wandung des äußeren Behälterteiles sichtbar ist,
Figuren 8 bis 10 verschiedene Darstellungen einer Ausführungsform einer Behälteranordnung, bei der ein inneres Behälterteil direkt im äußeren Behälterteil angeordnet ist, und
Figur 11 eine schematische Darstellung einer Weiterbildung der Erfindung.

Gemäß Figur 1 besteht eine Behälteranordnung 1 im Wesentlichen aus einem ersten Behälterteil 2 und einem zweiten Behälterteil 3. Das erste Behälterteil 2 besitzt eine Entnahmeöffnung 8, deren Wandbereich mit 15 bezeichnet ist und die durch ein Deckelteil 4 verschließbar ist. Vorzugsweise weist das Deckelteil 4 die Form einer an dem die Entnahmeöffnung 8 umgebenden Wandbereich 15 befestigbaren Kappe auf.

Das zweite Behälterteil 3 besitzt eine Entnahmeöffnung 9, deren Wandbereich mit 13 bezeichnet ist und die durch ein Deckelteil 5 verschließbar ist. Vorzugsweise weist das Deckelteil 5 ebenfalls die Form einer an dem die Entnahmeöffnung 9 umgebenden Wandbereich 13 befestigbaren Kappe auf. Die Unterseite des Deckelteiles 5 besitzt vorzugsweise eine ebene Fläche 15, die auf einer ebenen Unterlage U abstellbar ist, sodass die gesamte Behälteranordnung 1 auf der Unterlage U steht. Entsprechend kann das Deckelteil 4 eine ebene Fläche 16 aufweisen, die auf einer ebenen Unterlage U abstellbar ist.

Das erste Behälterteil 2 und das zweite Behälterteil 3 sind vorzugsweise etwa flaschen-, dosen- oder tiegelförmig ausgebildet. Vorzugsweise besitzt die mit den Deckelteilen 5, 5 versehene Behälteranordnung 1 insgesamt die Form eines Zylinders, insbesondere eines Kreiszylinders. Es sind jedoch auch andere Formen denkbar.

In der aus der Figur 2 ersichtlichen Weise weist das erste Behälterteil 2 gemäß, einer Ausführungsform der Behälteranordnung 1 eine sich nach unten durch die Bodenwand 7 des ersten Behälterteiles 2 öffnende Aussparung 6 auf, in der das zweite Behälterteil 3 derart angeordnet ist, dass seine Entnahmeöffnung 9 nach unten weist. Die Aussparung 6 und die das zweite Behälterteil 3 sind zweckmäßigerweise komplementär zueinander ausgebildet.

In der Figur 3 sind das erste Behälterteil 2 und das zweite Behälterteil 3 jeweils im Schnitt dargestellt, während, die Figur 4 eine Darstellung zeigt, in der das zweite Behälterteil 3 als Ganzes dargestellt ist. Bei den Behälterteilen 2 und 3 handelt es sich um zwei voneinander unabhängige Teile. Das zweite Behälterteil 3 wird vorzugsweise durch Verkleben oder Verscheißen an der Innenwandung der Aussparung 6 vorzugsweise derart befestigt, dass seine Entnahmeöffnung 9 nach unten über die Bodenwand 7 vorsteht.

Zweckmäßigerweise besteht das erste Behälterteil 2 gemäß Figur 3 aus zwei vorzugsweise identischen Teilen 2' und 2", die nach dem Befestigen des zweiten Behälterteiles 3 in dem in dem Teil 2' angeordneten Teilbereich der Aussparung 6 aneinander dicht befestigt, vorzugsweise verscheißt werden.

Die Entnahme des Mediums des ersten Behälterteiles 2 erfolgt, wenn die erste Entnahmeöffnung 8 geöffnet ist und wenn die zweite Entnahmeöffnung 9 geschlossen ist, dadurch, dass ein Druck auf die Wandung des ersten Behälterteiles 2 ausgeübt wird. Die Entnahme des Mediums des zweiten Behälterteiles 3 erfolgt, wenn die zweite Entnahmeöffnung 9 geöffnet ist und wenn die erste Entnahmeöffnung 8 geschlossen ist, dadurch, dass ein Druck auf die Wandung des ersten Behälterteiles 2 derart ausgeübt wird, dass dieser Druck gleichzeitig auch auf die Wandung des zweiten Behälterteiles 3 einwirkt.

Die Figuren 5 bis 7 zeigen eine Ausführungsform der erfindungsgemäßen Behälteranordnung 1, die der Ausführungsform der Figuren 1 bis 4 ähnlich ist, wobei jedoch im Gegensatz zu den Figuren 2 bis 4 die Aussparung 6' in dem ersten Behälterteil 2 so ausgebildet ist, dass sie sich in der Wandung des ersten Behälterteiles 2 seitlich in einem Fenster bzw. Ausschnitt 10 nach außen öffnet, sodass ein Teilbereich der Wandung des zweiten Behälterteiles 3 nach außen hin sichtbar ist. Dies hat den Vorteil, dass durch den Ausschnitt 10 beispielsweise eine Beschriftung der Außenseite des zweiten Behälterteiles 3 sichtbar oder beispielsweise der Füllstand im zweiten Behälterteil 3 erkennbar ist, wenn dieser eine durchsichtige Wandung besitzt. Einzelheiten der Figuren 5 bis 7, die bereits im Zusammenhang mit den Figuren 2 bis 4 erläutert wurden, sind in der entsprechenden Weise bezeichnet.

Während bei der Ausführungsform der Figuren 2 bis 7 das zweite Behälterteil 3 in einer Aussparung 6 bzw. 6' des ersten Behälterteiles 2 angeordnet ist, ist es gemäß den Figuren 8 bis 10 auch denkbar, das zweite Behälterteil 3 direkt in dem ersten Behälterteil 2 so anzuordnen, dass lediglich der Wandbereich 13 seiner Entnahmeöffnung 9 durch eine Öffnung 11 dicht hindurchragt, die sich in der Bodenwand 7 des ersten Behälterteiles 2 befindet. In diesem Fall ist es zweckmäßig, wenn sich der den Wandbereich 13 der Entnahmeöffnung 9 umgebende Randbereich 12 des zweiten Behälterteiles 3 an der Bodenwand 7 des ersten Behälterteiles abstützt. Einzelheiten der Figuren 8 bis 10, die bereits im Zusammenhang mit den Figuren 2 bis 7 erläutert wurden, sind in der entsprechenden Weise bezeichnet. Um in einer einfachen Art eine Dichtung zwischen dem Wandbereich 13 und der Bodenwand 7 herzustellen, kann das erste Behälterteil 2 ein Flanschteil 14 aufweisen, das die Öffnung 11 umgibt und nach unten weist. Der Wandbereich 13 der Entnahmeöffnung 9 kann dann in das Flanschteil 14 eingreifen und mit diesem durch Verschweißen oder Verkleben dicht verbunden sein. Das Deckelteil 5 ist in diesem Fall an dem Flanschteil 14 befestigbar.

Ein wesentliches Merkmal der vorliegenden Erfindung besteht darin, dass das zweite Behälterteil 3, in dem ersten Behälterteil 2 so angeordnet ist, dass sein Deckelteil 5 sich dann, wenn die Behälteranordnung 1 gemäß Figur 1 aufrecht stehend auf einer Unterlage U angeordnet ist, unten befindet, während sich das Deckelteil 4 des Behälterteiles 2 in diesem Zustand oben befindet. Dadurch wird erreicht, dass bei der genannten Ausrichtung der Behälteranordnung 1 das Behälterteil 3 nach unten weist, sodass darin enthaltene, vorzugsweise dickflüssige Medien stets zu der dem Deckelteil 5 zugewandten Seite fließen. Es ist bei den erläuterten Ausführungsformen jedoch auch denkbar, dass das relativ dickflüssige Medium in dem ersten Behälterteil 2 angeordnet wird. In diesem Fall wird die Behälteranordnung mit dem Deckelteil 4 auf der Unterlage U abgestellt. Beim Gebrauch, wird die Behälteranordnung 1 in die Hand genommen und je nach Bedarf, das obere Deckelteil 4 zur Entnahme eines vorzugsweise dünnflüssigeren Mediums aus dem Behälterteil 2 oder zur Entnahme eines vorzugsweise dickflüssigeren Mediums aus dem Behälterteil 3 das Deckelteil 5 geöffnet.

Gemäß Figur 11 kann das Behälterteil 3 auch in einer Aussparung 18 angeordnet sein, die sich seitlich in der Wandung des Behälterteiles 2 befindet. Einzelheiten der Figur 11, die bereits im Zusammenhang mit den Figuren 1 bis 10 erläutert wurden, sind in der entsprechenden Weise bezeichnet. Das Behälterteil 3 kann in der Aussparung 18 mit der Hilfe einer nicht näher dargestellten Verriegelungseinrichtung 19 lösbar befestigt werden. Dabei kann das Behälterteil 3 so ausgebildet sein, dass es die Außenkonturen des Behälterteiles 2 ergänzt. Alternativ kann das Behälterteil 3, wie dargestellt über die Aussparung 18 nach außen hinausragen. Es kann aber auch kleiner sein als die Aussparung 18.

### Bezugszeichen:

- 1: Behälteranordnung
- 2: Behälterteil
- 2': Teil
- 2": Teil
- 3: Behälterteil
- 4: Deckelteil
- 5: Deckelteil
- 6: Aussparung
- 6': Aussparung
- 7: Bodenwand
- 8: Entnahmeöffnung
- 9: Entnahmeöffnung
- 10: Ausschnitt
- 11: Öffnung
- 12: Randbereich
- 13: Wandbereich
- 14: Flanschteil
- 15: Wandbereich
- 16: Fläche
- 17: Fläche
- 18: Aussparung
- 19: Verriegelungseinrichtung

## Patentansprüche

1. Behälteranordnung mit einem ersten, eine Entnahmeöffnung (8) aufweisenden Behälterteil (2) und einem zweiten, eine Entnahmeöffnung (9) aufweisenden Behälterteil (3), wobei das erste Behälterteil (2) und das zweite Behälterteil (3) derart miteinander verbunden sind, dass die Entnahmeöffnung (8) des ersten Behälterteiles (2) in eine erste Richtung und die Entnahmeöffnung (9) des zweiten Behälterteiles (3) in eine zweite Richtung weisen, wobei das erste Behälterteil (2) eine Aussparung (6') aufweist, die ausgehend von der der ersten Entnahmeöffnung (8) gegenüberliegenden Bodenwand (7) in das Innere des ersten Behälterteiles (2) hinein verläuft, **dadurch gekennzeichnet, dass** das zweite Behälterteil (3) in der Aussparung (6') anordenbar ist, und dass die Aussparung (6') mit einem Teilumfang in einen seitlichen Ausschnitt (10) der Wandung des ersten Behälterteiles (2) dicht eingreift, so dass ein Teilbereich des zweiten Behälterteiles (3) von außen her sichtbar ist.

2. Behälteranordnung nach Anspruch 1, **dadurch gekennzeichnet, dass** die erste Richtung und die zweite Richtung um 180° gegeneinander versetzt sind.

3. Behälteranordnung nach Anspruch 1 oder 2, **dadurch gekennzeichnet, dass** die Entnahmeöffnung (8) des ersten Behälterteiles (2) durch ein erstes Deckelteil (4) und die Entnahmeöffnung (9) des zweiten Behälterteiles (3) durch ein zweites Deckelteil (5) verschließbar sind.

4. Behälteranordnung nach Anspruch 1, **dadurch gekennzeichnet, dass** die Aussparung (6') von der Wandung des ersten Behälterteiles (2) entlang ihres gesamten Umfanges beabstandet ist.

5. Behälteranordnung nach einem der Ansprüche 1 bis 4, **dadurch gekennzeichnet, dass** in der Bodenwand (7) des ersten Behälterteiles (2) eine Öffnung (11) angeordnet ist und dass der die Entnahmeöffnung (9) des in dem ersten Behälterteil (2) angeordneten zweiten Behälterteiles (3) umgebende Wandbereich (13) durch die Öffnung (11) der Bodenwand (7) verläuft.

6. Behälteranordnung nach Anspruch 5, **dadurch gekennzeichnet, dass** der den Wandbereich (13) umgebende Randbereich (12) des zweiten Behälterteiles (3) auf der Bodenwand (7) des ersten Behälterteiles (2) aufliegt.

7. Behälteranordnung nach Anspruch 5 oder 6, **dadurch gekennzeichnet, dass** an den Rand der Öffnung (11) der Bodenwand (7) des ersten Behälterteiles (2) ein den Wandbereich (13) aufnehmendes Flanschteil (14)angesetzt ist.

8. Behälteranordnung nach Anspruch 7, **dadurch gekennzeichnet, dass** das Flanschteil (14) und der Wandbereich (13) vorzugsweise durch Verschweißen oder Verkleben dicht miteinander verbunden sind.

9. Behälteranordnung nach einem der Ansprüche 3 bis 8, **dadurch gekennzeichnet, dass** das erste Deckelteil (4) eine ebene Fläche (17) besitzt, die dann, wenn das erste Deckelteil (4) die erste Entnahmeöffnung (8) verschließt, auf einer Unterlage (U) derart anordenbar ist, dass die Behälteranordnung (1) aufrecht steht, wobei die erste Entnahmeöffnung (8) der Unterlage (U) zugewandt ist.

10. Behälteranordnung nach einem der Ansprüche 3 bis 9, **dadurch gekennzeichnet, dass** das zweite Deckelteil (5) eine ebene Fläche (16) besitzt, die dann, wenn das zweite Deckelteil (5) die zweite Entnahmeöffnung (9) verschließt, auf einer Unterlage (U) derart anordenbar ist, dass die Behälteranordnung (1) aufrecht steht, wobei die zweite Entnahmeöffnung (9) der Unterlage (U) zugewandt ist.

11. Behälteranordnung nach einem der Ansprüche 1 bis 10, **dadurch gekennzeichnet, dass** die Wandungen des ersten Behälterteiles (2) und des zweiten Behälterteiles (3) unterschiedliche Härten bzw. Steifigkeiten besitzen.

12. Behälteranordnung nach einem der Ansprüche 1 bis 3, **dadurch gekennzeichnet, dass** die Aussparung (18) seitlich in der Wandung des ersten Behälterteiles angeordnet ist und dass das zweite Behälterteil (3) mit der Hilfe einer Verriegelungseinrichtung (19)lösbar in der Aussparung (18) befestigbar ist.

13. Behälteranordnung nach Anspruch 12, **dadurch gekennzeichnet, dass** das zweite Behälterteil (3) so ausgebildet ist, dass es die Außenkonturen des ersten Behälterteiles ergänzt.

14. Behälteranordnung nach Anspruch 12, **dadurch gekennzeichnet, dass** das zweite Behälterteil (3) so ausgebildet ist, dass es größer oder kleiner als die Aussparung (18) ist.

15. Anwendung der Behälteranordnung nach einem der Ansprüche 1 bis 14 zur Aufbewahrung von Medien unterschiedlicher Viskositäten in dem ersten Behälterteil (2) und in dem zweiten Behälterteil (3).

## Claims

1. A container arrangement comprising a first container part (2) having a removal opening (8), and a second container part (3) having a removal opening (9), wherein the first container part (2) and the second container part (3) are connected to one another in such a way that the removal opening (8) of the first container part (2) points in a first direction and the removal opening (9) of the second container part (3) points in a second direction, wherein the first container part (2) has a recess (6'), which runs into the interior of the first container part (2), starting at the bottom wall (7) located opposite the first removal opening (8), **characterized in that** the second container part (3) can be arranged in the recess (6') and that the recess (6') engages tightly with a lateral section (10) of the wall of the first container part (2) by means of a partial circumference, so that a partial area of the second container part (3) is visible from the outside.

2. The container arrangement according to claim 1, **characterized in that** the first direction and the second direction are offset relative to one another by 180°.

3. The container arrangement according to claim 1 or 2, **characterized in that** the removal opening (8) of the first container part (2) can be closed by means of a first lid part (4) and the removal opening (9) of the second container part (3) can be closed by means of a second lid part (5).

4. The container arrangement according to claim 1, **characterized in that**, along its entire circumference, the recess (6') is spaced apart from the wall of the first container part (2).

5. The container arrangement according to one of claims 1 to 4, **characterized in that** an opening (11) is arranged in the bottom wall (7) of the first container part (2) and that the wall area (13) surrounding the removal opening (9) of the second container part (3), which is arranged in the first container part (2), runs through the opening (11) of the bottom wall (7).

6. The container arrangement according to claim 5, **characterized in that** the edge area (12) of the second container part (3) surrounding the wall area (13) bears on the bottom wall (7) of the first container part (2).

7. The container arrangement according to claim 5 or 6, **characterized in that** a flange part (14), which accommodates the wall area (13), is attached to the edge of the opening (11) of the bottom wall (7) of the first container part (2).

8. The container arrangement according to claim 7, **characterized in that** the flange part (14) and the wall area (13) are preferably connected tightly to one another by means of welding or adhesion.

9. The container arrangement according to one of claims 3 to 8, **characterized in that** the first lid part (4) has a flat surface, which, when the first lid part (4) closes the first removal opening (8), can be arranged on a base (U) in such a way that the container arrangement (1) stands upright, wherein the first removal opening (8) faces the base (U).

10. The container arrangement according to one of claims 3 to 9, **characterized in that** the second lid part (5) has a flat surface (16), which, when the second lid part (5) closes the second removal opening (9), can be arranged on a base (U) in such a way that the container arrangement (1) is upright, wherein the second removal opening (9) faces the base (U).

11. The container arrangement according to one of claims 1 to 10, **characterized in that** the walls of the first container part (2) and of the second container part (3) have a different hardness or stiffness, respectively.

12. The container arrangement according to one of claims 1 to 3, **characterized in that** the recess (18) is arranged laterally in the wall of the first container part and that the second container part (3) can be releasably fastened in the recess (18) with the help of a locking device (19).

13. The container arrangement according to claim 12, **characterized in that** the second container part (3) is embodied in such a way that it completes the outer contours of the first container part.

14. The container arrangement according to claim 12, **characterized in that** the second container part (3) is embodied in such a way that it is larger or smaller than the recess (18).

15. A use of the container arrangement according to one of claims 1 to 14 for storing mediums of different viscosities in the first container part (2) and in the second container part (3).

## Revendications

1. Dispositif de récipient avec une première partie de récipient (2) présentant une ouverture de prélèvement (8) et une deuxième partie de récipient (3) présentant une ouverture de prélèvement (9), dans lequel la première partie de récipient (2) et la deuxième partie de récipient (3) sont reliées ensemble d'une façon telle, que l'ouverture de prélèvement (8) de la première partie de récipient (2) est orientée dans une première direction et que l'ouverture de prélèvement (9) de la deuxième partie de récipient (3) est orientée dans une deuxième direction, dans lequel la première partie de récipient (2) présente un évidement (6') lequel, en partant de la paroi de fond (7) située en vis-à-vis de la première ouverture de prélèvement (8), s'étend jusque dans l'intérieur de la première partie de récipient (2),
**caractérisé en ce que** la deuxième partie de récipient (3) peut être disposée dans l'évidement (6') et **en ce que** l'évidement (6') est en prise de façon étanche avec une périphérie partielle dans une découpe latérale (10) de la paroi de la première partie de récipient (2) de sorte qu'une zone partielle de la deuxième partie de récipient (3) est visible depuis l'extérieur.

2. Dispositif de récipient selon la revendication 1, **caractérisé en ce que** la première direction et la deuxième direction sont décalées l'une par rapport à l'autre de 180°.

3. Dispositif de récipient selon la revendication 1 ou 2, **caractérisé en ce que** l'ouverture de prélèvement (8) de la première partie de récipient (2) peut être fermée par une première partie de couvercle (4) et **en ce que** l'ouverture de prélèvement (9) de la deuxième partie de récipient (3) peut être fermée par une deuxième partie de couvercle (5).

4. Dispositif de récipient selon la revendication 1, **caractérisé en ce que** l'évidement (6') est espacé par rapport à la paroi de la première partie de récipient (2) le long de l'ensemble de sa périphérie.

5. Dispositif de récipient selon l'une des revendications 1 à 4,
**caractérisé en ce qu'**une ouverture (11) est disposée dans la paroi de fond (7) de la première partie de récipient (2) et **en ce que** la zone de paroi entourant l'ouverture de prélèvement (9) de la deuxième partie de récipient (3) disposée dans la première partie de récipient (2) s'étend à travers l'ouverture (11) de la paroi de fond (7).

6. Dispositif de récipient selon la revendication 5, **caractérisé en ce que** la zone de bord (12) entourant la zone de paroi (13) de la deuxième partie de récipient (3) repose sur la paroi de fond (7) de la première partie de récipient (2).

7. Dispositif de récipient selon la revendication 5 ou 6, **caractérisé en ce que**, sur le bord de l'ouverture (11) de la paroi de fond (7) de la première partie de récipient (2), une partie de bride (14) réceptionnant la zone de paroi (13) est apposée.

8. Dispositif de récipient selon la revendication 7, **caractérisé en ce que** la partie de bride (14) et la zone de paroi (13) sont reliées ensemble de façon étanche de préférence par soudage ou collage.

9. Dispositif de récipient selon l'une des revendications 3 à 8,
**caractérisé en ce que** la première partie de couvercle (4) possède une surface plane (17) laquelle, lorsque la première partie de couvercle (4) ferme la première ouverture de prélèvement (8), peut être disposée sur une base (U) de façon telle, que le dispositif de récipient (1) se tient debout, dans lequel la première ouverture de prélèvement (8) est tournée vers la base (U).

10. Dispositif de récipient selon l'une des revendications 3 à 9,
**caractérisé en ce que** la deuxième partie de couvercle (5) possède une surface plane (16) laquelle, lorsque la deuxième partie de couvercle (5) ferme la deuxième ouverture de prélèvement (9), peut être disposée sur une base (U) de façon telle, que le dispositif de récipient (1) se tient debout, dans lequel la deuxième ouverture de prélèvement (9) est tournée vers la base (U).

11. Dispositif de récipient selon l'une des revendications 1 à 10,
**caractérisé en ce que** les parois de la première partie de récipient (2) et de la deuxième partie de récipient (3) possèdent différentes duretés ou rigidités.

12. Dispositif de récipient selon l'une des revendications 1 à 3,
**caractérisé en ce que** l'évidement (18) est disposé latéralement dans la paroi de la première partie de récipient et **en ce que** la deuxième partie de récipient (3) peut être fixée de manière détachable dans l'évidement (18) à l'aide d'un dispositif de verrouillage (19).

13. Dispositif de récipient selon la revendication 12, **caractérisé en ce que** la deuxième partie de récipient (3) est réalisée d'une façon telle, qu'elle complète les contours extérieurs de la première partie de récipient.

14. Dispositif de récipient selon la revendication 12, **caractérisé en ce que** la deuxième partie de récipient (3) est réalisée d'une façon telle, qu'elle est plus grande ou plus petite que l'évidement (18).

15. Utilisation du dispositif de récipient selon l'une des revendications 1 à 14 pour la conservation de milieux de différentes viscosités dans la première partie de récipient (2) et dans la deuxième partie de récipient (3).
